# EUROPÄISCHE PATENTSCHRIFT

(11) **EP 1 989 443 B1**
(45) Veröffentlichungstag und Bekanntmachung des Hinweises auf die Patenterteilung: **12.08.2009**
(21) Anmeldenummer: 07722864.1
(22) Anmeldetag: 20.02.2007
(51) Int. Cl.: F04B 3/00, F04B 25/00, F04B 39/04, F16J 15/44, F16J 15/447

(54) **HUBKOLBENVERDICHTER MIT BERÜHRUNGSLOSER SPALTDICHTUNG**
RECIPROCATING-PISTON COMPRESSOR HAVING NON-CONTACT GAP SEAL
COMPRESSEUR A PISTONS DOTE D'UNe ETANCHEITE D'INTERSTICE SANS CONTACT

(30) Priorität: 20.02.2006 DE 102006007743
(43) Veröffentlichungstag der Anmeldung: 12.11.2008
(73) Patentinhaber: KNORR-BREMSE SYSTEME FÜR NUTZFAHRZEUGE GMBH, 80909 München (DE)
(72) Erfinder: RIGAL, Michel, F-14800 Saint-Arnoult (FR); HEBRARD, Gilles, F-14000 Caen (FR)
(86) Internationale Anmeldenummer: PCT/EP2007/001444
(87) Internationale Veröffentlichungsnummer: WO 2007/096127

(56) Entgegenhaltungen:
- EP-A- 0 064 481
- DE-A1- 2 940 943
- DE-A1- 4 107 580
- DE-A1- 4 409 751
- DE-A1- 19 501 220
- DE-B1- 2 921 454
- DE-U- 6 809 596
- US-A1- 2005 042 120

## Beschreibung

### Stand der Technik

Die Erfindung geht aus von einem Hubkolbenverdichter mit wenigstens zwei hintereinander, entlang einer Zylinderachse angeordneten Arbeitszylindern, in welchen je ein Kolben axial beweglich geführt ist, wobei die Kolben eine gemeinsame axial betätigte Kolbenstange aufweisen, welche sich durch eine Durchgangsöffnung in einer Trennwand zwischen den Arbeitszylindern erstreckt, gemäß dem Oberbegriff von Anspruch 1.

Bei den aus dem Stand der Technik bekannten Hubkolbenverdichtem ist üblicherweise zwischen der Durchgangsöffnung und der Kolbenstange eine Berührungsdichtung in Form eines Dichtrings vorgesehen, um die in Reihe hintereinander angeordneten Arbeitszylinder gegeneinander abzudichten. Vor allem beim Einsatz von Hubkolbenverdichtem in Druckluftbremsanlagen von Nutzfahrzeugen ist wegen des hohen Druckluftbedarfs eine hohe Verdichterleistung gefragt, so dass der Hubkolbenverdichter eine hohe Anzahl von Verdichtunghüben liefern muss. Die bisher verwendeten Berührungsdichtungen sorgen jedoch für Reibung, so dass angesichts der hohen Anzahl von Verdichtungshüben relativ große Reibungsverluste entstehen, welche sich auch in hohen Temperaturen von bis zu 300 °C im Bereich der Dichtung niederschlagen. Aus den genannten Gründen ist für die Dichtungen ein reibungsarmes und zugleich hitzebeständiges Material notwendig, welches entsprechend teuer ist.

Ein gattungsgemäßer Hubkolbenverdichter ist beispielsweise aus derEP 0 064 481 A, welches die im Oberbegriff von Patentanspruch 1 definierten Merkmale offenbart, oder DE 195 01 220 A1 bekannt. In der DE 44 09 751 A1 wird ein Pneumatikzylinder beschrieben, bei dem eine wälzgelagerte Kolbenstange über berührungslose Dichtungen gegenüber Gehäusedeckeln abgedichtet ist. Die Dichtungen sind als Spaltdichtungen um umlaufenden Rillen ausgeführt. In gleicher Weise gewährleistet eine am Außenumfang des Kolbens angeordnete Spaltdichtung eine Abdichtung zweier Arbeitsräume gegeneinander.

Der vorliegenden Erfindung liegt die Aufgabe zugrunde, einen Hubkolbenverdichter der eingangs erwähnten Art derart weiter zu entwickeln, dass er günstiger zu fertigen ist.

Diese Aufgabe wird erfindungsgemäß durch die Merkmale von Anspruch 1 gelöst.

### Offenbarung der Erfindung

Die Erfindung beruht auf dem Gedanken, die Arbeitszylinder im Bereich der Kolbenstange ausschließlich durch eine berührungsfreie Dichtung in Form einer zwischen einer radial äußeren Umfangsfläche der Kolbenstange und einer radial inneren Umfangsfläche der Durchgangsbohrung ausgebildeten axialen Spaltdichtung gegeneinander abzudichten. Mit anderen Worten soll sich die Kolbenstange durch die Durchgangsöffnung ohne Zwischenorclnung einer separaten Berührungsdichtung erstrecken. Dann können die bisher üblichen Berührungsdichtungen in den Trennwänden zwischen den Arbeitszylindern entfallen, welche die eingangs erwähnten Nachteile mit sich bringen.

Die Erfindung nutzt die Viskositätseigenschaften der Luft, aufgrund derer Druckluft unter schnellem Druckanstieg eine geringere Tendenz hat, einen engen Spalt zu passieren als bei langsamerem Druckanstieg. Vor dem Hintergrund der bei Hubkolbenluftverdichtem in Druckluftbremsanlagen von Nutzfahrzeugen üblichen hohen Anzahl von Verdichtungshüben je Zeit und damit schnellem Druckanstieg in den Arbeitszylindern ist folglich mit einer geringen Leckage zu rechnen.

Der sich axial erstreckende Ringspalt zwischen der radial äußeren Umfangsfläche der Kolbenstange und der radial inneren Umfangsfläche der Durchgangsbohrung bildet eine Drossel, an welcher die Spaltströmung Druckenergie verliert. Der Spalt senkt abhängig von der Spaltweite folglich infolge der Drosselung ein hohes Druckniveau auf ein wesentlich niedriges Niveau ab.

Da der Hubkolbenverdichter reversierend ist, vergrößert der durch die Spaltdichtung strömende Leckagestrom von dem einen Arbeitszylinder in den anderen Arbeitszylinder das bei der anschließenden Reversierbewegung der Kolbenstange zu verdichtende Luftvolumen in vorteilhafter Weise.

Durch die in den Unteransprüchen aufgeführten Maßnahmen sind vorteilhafte Weiterbildungen und Verbesserungen der in den unabhängigen Ansprüchen angegebenen Erfindung möglich.

Besonders bevorzugt ist zur Ausbildung einer Labyrinthspaltdichtung wenigstens die radial innere Umfangsfläche der Durchgangsbohrung mit in Axialabstand zueinander angeordneten radialen Nuten versehen. In einer solchen Labyrinthspaltdichtung strömt das Fluid- aus einer Kammer des einen Arbeitszylinders höheren Drucks in eine Kammer niedrigeren Drucks des anderen Arbeitszylinders durch mehrere eingeschnürte Drosselstellen, welche durch die zwischen den Nuten angeordneten Einschnürungen der Durchgangsöffnung gebildet werden. In den erweiterten Räumen nach den Drosselstellen, d.h. in den Nuten wird die kinetische Energie der Fluidströmung fast vollständig in Reibungswärme, d.h. in Verlustenergie umgesetzt.

Gemäß einer Weiterbildung könnte die Erfindung auch bei einem mehrstufigen Hubkolbenverdichter ausgeführt sein, welcher eine mehrstufige Verdichtung der angesaugten Luft durchführt und bei welchem jeder Arbeitszylinder einer Verdichtungsstufe zugeordnet ist.

Besonders bevorzugt wird die Erfindung bei einem Hubkolbenverdichter einer Druckluftbremsanlage eines Nutzfahrzeugs aus den oben bereits genannten Gründen eingesetzt.

Genaueres geht aus der folgenden Beschreibung von Ausführungsbeispielen hervor.

### Zeichnung.

Nachstehend sind Ausführungsbeispiele der Erfindung in der Zeichnung dargestellt und in der nachfolgenden Beschreibung näher erläutert. In der Zeichnung zeigt
- Fig.1: eine Querschnittsdarstellung eines Hubkolbenverdichters gemäß einer bevorzugten Ausführungsform der Erfindung in einer ersten Stellung,
- Fig.2: den Hubkolbenverdichter von Fig.1 in einer zweiten Stellung;
- Fig.3: eine Querschnittsdarstellung eines Hubkolbenverdichters gemäß einer weiteren Ausführungsform der Erfindung in einer ersten Stellung;
- Fig.4: den Hubkolbenverdichter von Fig.2 in einer zweiten Stellung:

### Beschreibung der Ausführungsbeispiele

Der in Fig.1 gezeigte Hubkolbenverdichter 1 ist von dem Typ, bei welchem mehrere, bevorzugt zwei Zylinder 2, 4 hintereinandergeschaltet sind, wobei die in den Zylindern 2, 4 axial geführten Kolben 6, 8 mit einer gemeinsamen Kolbenstange 10 verbunden sind, welche von einer aus Maßstabsgründen nicht gezeigten Brennkraftmaschine des Nutzfahrzeugs zur Erzeugung von Druckluft für die Druckluftbremsanlage in reversierender Weise angetrieben wird. Hierbei erfolgt in jedem der Zylinder 2, 4 jeweils ein unabhängiger Verdichtungsvorgang der Eingangsluft, ohne dass zunächst die von dem einen Zylinder 2 erzeugte Druckluft in den anderen Zylinder 4 eingespeist wird oder umgekehrt.

Die beiden Zylinder 2, 4 bestehen aus jeweils einem Mantelgehäuse 12, 14, welche endseitig durch mit Durchgangsöffnungen 16 versehene Bodenplatten 18, 20, 22, 24 verschlossen sind. Den Zylindern 2, 4 axial zwischengeordnet ist außerdem eine Trennwand 26, in welcher wenigstens ein durchgehender, jeweils mit der zugeordneten Durchgangsöffnung 16 in den Bodenplatten 18, 20, 22, 24 der Zylinder 2, 4 fluchtender Eingangskanal 28 und ein Ausgangskanal 30 sowie eine Durchgangsöffnung 32 für die Kolbenstange 10 ausgebildet ist. Der Ausgangskanal 30 steht über einen quer zu ihm verlaufenden Ausgangsanschluss 34 mit einem nicht gezeigten Druckluftvorrat und der Eingangskanal 28 mit einem ebenfalls quer zu ihm verlaufenden Eingangsanschluss 36 mit der Umgebung in Verbindung.

Die Durchgangsöffnungen 16 der Bodenplatten 20, 22, welche an dem nicht der Trennwand 26 zugewandten Ende der Mantelgehäuse 12; 14 angeordnet sind, fluchten ebenfalls mit Eingangsanschlüssen 38, 42 bzw. Ausgangsanschlüssen 40, 44, welche in auf diese Bodenplatten 20, 22 axial aufgesetzten Endstücken 46, 48 ausgebildet sind.

Weiterhin ist in der Bodenplatte 20 und in dem Endstück 48 des einen Zylinders 2 eine zentrale Durchgangsöffnung 50 für die Kolbenstange 10 vorhanden, welche durch eine in einer radial inneren Nut 52 des Endstücks 48 gehaltenen Rinddichtung 54 kontaktiert wird. Die Kolben 6, 8 teilen die Zylinder 2, 4 jeweils in eine erste Zylinderkammer 56, 58 und in eine zweite Zylinderkammer 60, 62, deren Größe- von der jeweiligen Stellung des Kolbens 6, 8 abhängt. Die Ringdichtung 54 dient dann dazu, die erste Zylinderkammer 56 des einen Zylinders 2 gegenüber der Umgebung abzudichten.

Weiterhin tragen auch die Kolben 6, 8 an ihren radial äußeren Umfangsflächen Dichtungen 64, welche jeweils die erste Zylinderkammer 56, 58 und die zweite Zylinderkammer 60, 62 gegeneinander abdichten. Bei den bisher beschriebenen Dichtungen 54, 64 handelt es sich durchweg um Berührungsdichtungen, d.h., dass die Dichtung 54, 64 die ihr jeweils zugeordnete Lauffläche kontaktiert.

Um die zweite Zylinderkammer 60 des einen Zylinders 2 gegenüber der ersten Zylinderkammer 58 des anderen Zylinder 4 abzudichten, ist jedoch keine Berührungsdichtung, sondern eine axiale Spaltdichtung 66 vorgesehen, welche im vorliegenden Fall vorzugsweise als Labyrinthspaltdichtung ausgebildet ist. Alternativ ist auch eine glattzylindrische oder gestufte Spaltdichtung möglich. Hierzu ist zwischen einer radial äußeren Umfangsfläche der Kolbenstange 10 und einer radial inneren Umfängsfläche der Durchgangsöffnung 32 der Trennwand 26 ein schmaler axialer Spalt 66 ausgebildet, welcher im übrigen auch zwischen den beiden Bodenplatten 18, 24 und der Kolbenstange 10 vorhanden ist. Zur Ausbildung einer Labyrinthspaltdichtung 66 ist zudem wenigstens die radial innere Umfangsfläche der Durchgangsöffnung 32 der Trennwand 26 mit in Axialabstand zueinander angeordneten radialen Nuten 68 versehen.

Im folgenden sollen in dicken Volllinien, gezeichnete Pfeile 70 den Strömungsweg verdichteter Luft, schwarz umrandete Pfeile 72 den Strömungsweg angesaugter Luft, schwarze umrandete und mit einer Schraffur versehene Pfeile 74 den Strömungsweg von einem Zylinder 2, 4 in den anderen Zylinder 2, 4 strösender Luft und in schmalen Linien gezeichnete-Pfeile 76 den Strömungsweg von Leckageströmen kennzeichnen: Vor diesem Hintergrund ist die Funktionsweise des Hubkolbenverdichters 1 wie folgt : Bei einer Bewegung der Kolbenstange 10 gemäß Fig. 1 nach links verkleinert sich das Volumen der beiden ersten Zylinderkammern 56, 58 bei gleichzeitiger Vergrößerung der beiden zweiten Zylinderkammern 60, 62, so dass bei ansteigendem Druck P₁ die in den ersten Zylinderkammern 56, 58 befindliche Luft komprimiert und über die Ausgangsanschlüsse 34, 44 ausgestoßen wird, an welche eine nicht gezeigte Sammelleitung abgeschlossen ist, um die komprimierte Druckluft dem Druckluftvorrat zuzuführen. Diese Strömungsbewegung ist in Fig.1 durch die schwarzen, in dicken Volllinien gezeichneten Pfeile 70 gekennzeichnet.

Gleichzeitig wird das Volumen der zweiten Zylinderkammern 60, 62 vergrößert, wodurch der Druck P₂ dort sinkt und über die Eingangsanschlüsse 36, 38 Luft angesaugt wird, wie die schwarz umrandeten Pfeile 72 kennzeichnen. Aufgrund des Druckgefälles dp = p₁ - p₂ zwischen der ersten Zylinderkammer 58 des anderen Zylinders 4 und der zweiten Zylinderkammer 60 des einen Zylinders 2 ergibt sich eine kleiner, durch einen schmalen Pfeil 76 symbolisierter Leckagestrom durch den Spalt 66 hindurch, welcher allerdings nicht störend ist, da er dazu beiträgt, die zweite Zylinderkammer 60 des einen Zylinders 2 mit Luft zu füllen, welche im Laufe der anschließenden Reversierbewegung der Kolbenstange 10 komprimiert wird.

Bei dieser in Fig.2 gezeigten Reversierbewegung der Kolbenstange 10 wird die zuvor in die zweiten Zylinderkammern 60, 62 eingesaugte Luft wie auch die durch den Spalt 66 in die zweite Zylinderkammer 60 des einen Zylinders 2 eingeströmte Leckageluft 76 verdichtet und über die Ausgangsanschlüsse 34, 40 dem Druckluftvorrat zugeführt. Gleichzeitig wird über die Eingangsanschlüsse 36, 42 neue Luft in die ersten Zylinderkammern 56, 58 eingesaugt. Hierdurch entsteht wiederum ein nun entgegen gerichteter Leckagestrom 76 durch den Spalt, welcher der ersten Zylinderkammer 58 des anderen Zylinder 4 weitere Luft zuführt.

Durch die Reversierbewegungen der Kolbenstange 10 wird daher in jede Zylinderkammer 56, 58, 60, 62 zunächst Luft durch Volumenvergrößerung _eingesaugt, verdichtet und ausgestoßen, wobei beide Kolbenflächen eines jeden Kolbens 6, 8 in beiden Richtungen wirkende Wirkflächen darstellen. Der jeweils dabei entstehende-Leckagestrom 76 wird jedoch nicht in die Umgebung ausgeblasen, sondern trägt, dazu bei, das bei der anschließenden Reversierbewegung der Kolbenstange 10 zu verdichtende Luftvolumen zu, vergrößern.

Bei dem zweiten Ausführungsbeispiel der Erfindung nach den Fig.3 und 4 sind die gegenüber dem vorhergehenden Beispiel gleichbleibenden und gleichwirkenden Teile durch die gleichen Bezugszeichen, jeweils jedoch mit einem zusätzlichen Apostroph gekennzeichnet. Im Unterschied zu diesem ist der Hubkolbenverdichter 1' mehrstufig aufgebaut, d.h., dass während eines Hubes die von dem einen Zylinder 2' in der ersten Zylinderkammer 56' verdichtete Luft in die zweite Zylinderkammer 62' des anderen Zylinders 4' geleitet wird, um dort während des Reversierhubes der Kolbenstange 10' einer weiteren Verdichtung unterzogen zu werden, bevor die Druckluft über den Ausgangsanschluss 40' dem Druckluftvorrat zugeführt wird. Deshalb hat die erste Zylinderkammer 56' des einen Zylinders 2' keine Ausgangsanschlüsse sondern steht mittels einer Druckluftverbindung in Form eines Druckluftkanals 78 mit der zweiten Zylinderkammer 62' des anderen Zylinders 4' in Strömungsverbindung. Weiterhin ist die zweite Zylinderkammer 60' des einen Zylinders 2' mit der ersten Zylinderkammer 58' des anderen Zylinders 4' durch einen Überströmkanal 80' verbunden.

Bei einer Bewegung der Kolbenstange 10' in Fig.3. nach links wird die Luft in der ersten Zylinderkammer 56' des einen-Zylinders 2' durch das sich verkleinernde Volumen unter Druck gesetzt und über den Druckluftkanal 78' in die zweite Zylinderkammer 62' des anderen Zylinders 4' eingeleitet und unterstützt dort die Kolbenbewegung des diesem Zylinder 4' zugeordneten Kolbens 8', welcher die in dessen erster Zylinderkammer 58' vorhandene Luft verdichtet und über den Ausgangsanschluss-34 dem Druckluftvorrat zuführt. Durch das Druckgefälle zwischen dem höheren Druck p₁' in der ersten Zylinderkammer 58' des anderen Zylinders 4' und dem demgegenüber niedrigeren Druck p₂' in der zweiten Zylinderkammer 60' des einen Zylinders 2' strömt ein geringer Teil der Druckluft als Leckagestrom 76' in die zweite Zylinderkammer 60' des einen Zylinders 2' und unterstützt dort die Kotbenbewegung. Gleichzeitig saugt der eine Zylinder 2' über den Eingangsanschluss 36' Luft aus der Umgebung in seine zweite Zylinderkammer 60' ein.

Im Rahmen der Reversierbewegung der Kolbenstange 10' gemäß Fig.4 nach rechts wird die in die zweite Zylinderkammer 60' des einen Zylinders 2' eingesaugte Luft verdichtet und der größte Teil über den Überstromkanal 80' in die erste Zylinderkammer 58' des anderen Zylinders 4' geschoben, um dort die Kolbenbewegung nach rechts zu unterstützen. Gleichzeitig verdichtet der Kolben 8' des anderen Zylinders 4' die in dessen zweiter Zylinderkammer 62' anstehende, durch den einen Zylinder 2'bereits vorverdichtete Druckluft und schiebt sie über den Ausgangsanschluss 40' in den Druckluftvorrat aus. Dabei schiebt der Kolben 6' des einen Zylinders '2' wiederum einen kleinen Leckagestrom 76 von der zweiten Zylinderkammer 60' in die erste Zylinderkammer 58' des anderen Zylinders 4', um die Kolbenbewegung des dortigen Kolbens 8' zu unterstützen und um Luft für den nächsten Verdichtungsvorgang kiereitzustellen.

### Bezugszeichenliste

- 1: Hubkolbenverdichter
- 2: Zylinder
- 4: Zylinder
- 6: Kolben
- 8: Kolben
- 10: Kolbenstange
- 12: Mantelgehäuse
- 14: Mantelgehäuse.
- 16: Durchgangsöffnungen
- 18: Bodenplatte
- 20: Bodenplatte
- 22: Bodenplatte
- 24: Bodenplatte
- 26: Trennwand
- 28: Eingangskanals
- 30: Ausgangskanal
- 32: Durchgangsöffnung
- 34: Ausgangsanschluss
- 36: Eingangsanschluss
- 38: Eingangsanschluss
- 40: Ausgangsanschluss
- 42: Eingangsanschluss
- 44: Ausgangsanschluss
- 46: Endstück
- 48: Endstück
- 50: Durchgangsöffnung-
- 52: Nut
- 54: Dichtung
- 56: erste Zylinderkammer
- 58: erste Zylinderkammer
- 60: zweite Zylinderkammer
- 62: zweite Zylinderkammer
- 64: Dichtungen
- 66: Spaltdichtung
- 68: Nuten
- 70: Pfeil
- 72: Pfeil
- 74: Pfeil
- 76: Pfeil
- 78: bruckluftkanal
- 80: Überströmkanal

## Patentansprüche

1. Reversierender Hubkolbenverdichter (1; 1') zum verdichten von luft mit wenigstens zwei hintereinander, entlang einer Zylinderachse angeordneten Arbeitszylindern (2, 4; 2', 4'), in welchen je ein Kolben (6, 8; 6', 8') axial beweglich geführt ist, wobei die Kolben (6, 8; 6', 8') eine gemeinsame axial betätigte Kolbenstange (10; 10') aufweisen, welche sich durch eine Durchgangsöffnung (32, 32') in einer Trennwand (26, 26') zwischen den Arbeitszylindern (2, 4; 2', 4') erstreckt, **dadurch** gekennzelchnet, dass die Arbeitszylinder (2, 4; 2', 4') im Bereich der Kolbenstange (10, 10') ausschließlich durch eine berührungslose Dichtung in Form einer zwischen einer radial äußeren Umfangsfläche der Kolbenstange (10, 10') und einer radial inneren Umfangsfläche der Durchgangsöffnung (32, 32') ausgebildeten axialen Spaltdichtung (66, 66') gegeneinander abgedichtet sind, weiche derart ausgebildet ist, dass ein durch die Spaltdichtung (66; 66') strömender Leckagestrom (76; 76') von dem einen Arbeitszylinder (2, 4; 2', 4') in den anderen Arbeitszylinder (2, 4,; 2', 4') ein bei der anschließenden Reversierbewegung der Kolbenstange (10; 10') zu verdichtendes Luftvolumen vergrößert.

2. Hubkolbenverdichter nach Anspruch 1, **dadurch gekennzeichnet, dass** zur Ausbildung einer Labyrinthspaltdichtung wenigstens die radial innere Umfangsfläche der Durchgangsöffnung (32, 32') mit in Axialabstand zueinander angeordneten radialen Nuten (68; 68') versehen ist.

3. Hubkolbenverdichter nach Anspruch 1 oder 2, **dadurch gekennzeichnet, dass** er als mehrstufiger Hubkolbenverdichter (1') für eine mehrstufige Verdichtung ausgeführt ist, bei welchem jeder Arbeitszylinder (2', 4') einer Verdichtungsstufe zugeordnet ist.

4. Druckluftbetätigte Bremsanlage eines Fahrzeugs, beinhaltend einen Hubkolbenverdichter (1; 1') nach wenigstens einem der vorhergehenden Ansprüche.

## Claims

1. A reversing reciprocating-piston compressor (1; 1') for compressing air having at least two working cylinders (2, 4; 2', 4') which are arranged in series and along a cylinder axis and in which in each case one piston (6, 8; 6', 8') is guided in an axially movable manner, with the pistons (6, 8; 6', 8') having a common axially actuated piston rod (10; 10') which extends through a passage opening (32, 32') in a partition (26, 26') between the working cylinders (2, 4; 2', 4'), **characterized in that** the working cylinders (2, 4; 2', 4') are sealed off with respect to one another in the region of the piston rod (10, 10') exclusively by means of a non-contact seal in the form of an axial gap seal (66, 66') which is formed between a radially outer circumferential surface of the piston rod (10, 10') and a radially inner circumferential surface of the passage opening (32, 32') which is formed in such a manner that a leakage flow (76; 76') which flows through the gap seal (66; 66') from the one working cylinder (2, 4; 2', 4') into the other working cylinder (2, 4; 2', 4') increases an air volume which is to be compressed during the subsequent reversing movement of the piston rod (10, 10').

2. The reciprocating-piston compressor as claimed in claim 1, **characterized in that**, to form a labyrinth gap seal, at least the radially inner circumferential surface of the passage opening (32, 32') is provided with radial grooves (68; 68') which are arranged with an axial spacing to one another.

3. The reciprocating-piston compressor as claimed in claim 1 or 2, **characterized in that** said reciprocating-piston compressor is designed as a multi-stage reciprocating-piston compressor (1') for a multi-stage compression, in which multi-stage reciprocating-piston compressor (1') each working cylinder (2', 4') is assigned to a compression stage.

4. A compressed-air-actuated brake system of a vehicle, comprising a reciprocating-piston compressor (1; 1') as claimed in at least one of the preceding claims.

## Revendications

1. Compresseur (1 ; 1') réversible à pistons pour comprimer de l'air, comportant au moins deux cylindres (2, 4 ; 2', 4') de travail, qui sont disposés en se succédant le long d'un axe de cylindre et dans lesquels respectivement un piston (6, 8 ; 6', 8') est guidé en étant mobile axialement, les pistons (6, 8 ; 6', 8') ayant une tige (10, 10') de piston commune qui est actionnée axialement et qui s'étend dans une ouverture (32, 32') de passage d'une cloison (26, 26') entre les cylindres (2, 4 ; 2', 4') de travail, **caractérisé en ce que** les cylindres (2, 4 ; 2', 4') de travail sont rendus mutuellement étanches dans la zone de la tige (10 , 10') de pistons exclusivement par une étanchéité sans contact sous la forme d'une étanchéité (66, 66') axiale d'interstice, formée entre une surface périphérique extérieure radialement de la tige (10 ; 10') du piston et une surface périphérique intérieure radialement de l'ouverture (32, 32') de passage, étanchéité qui est constituée de façon à ce qu'un courant (76 ; 76') de fluide passant à travers l'étanchéité (66, 66') d'interstice d'un cylindre (2, 4 ; 2', 4') de travail à l'autre cylindre (2, 4 ; 2', 4') de travail agrandit un volume d'air à comprimer lors du mouvement en sens contraire venant ensuite de la tige (10 ; 10') du piston.

2. Compresseur à pistons suivant la revendication 1, **caractérisé en ce que**, pour former une étanchéité d'interstice à labyrinthe, au moins la surface périphérique intérieure radialement de l'ouverture (32, 32') de passage est munie de rainures (68 ; 68') disposées à distance axiale les unes des autres.

3. Compresseur à pistons suivant la revendication 1 ou 2, **caractérisé en ce qu'**il est réalisé sous la forme d'un compresseur (1') à pistons à plusieurs étages pour une compression à plusieurs étages, dans lequel chaque cylindre (2', 4') de travail est associé à un étage de compression.

4. Système de freinage à air comprimé d'un véhicule, comprenant un compresseur (1 ; 1') à pistons suivant au moins l'une des revendications précédentes.
